# EUROPÄISCHE PATENTSCHRIFT

(11) **EP 2 208 655 B1**
(45) Veröffentlichungstag und Bekanntmachung des Hinweises auf die Patenterteilung: **12.03.2014**
(21) Anmeldenummer: 10090001.8
(22) Anmeldetag: 14.01.2010
(51) Int. Cl.: B61D 17/06, B61G 7/00

(54) **Klappenanordnung für ein Schienenfahrzeug, insbesondere für einen Hochgeschwindigkeitszug**
Flap arrangement for a railway vehicle, in particular for a high speed train
Arrangement de volet pour un véhicule ferroviaire, notamment pour un train à grande vitesse

(30) Priorität: 16.01.2009 DE 102009005693
(43) Veröffentlichungstag der Anmeldung: 21.07.2010
(73) Patentinhaber: Bombardier Transportation GmbH, 10785 Berlin (DE)
(72) Erfinder: von Loh, Armin, 16761 Hennigsdorf (DE); Scharf, Steffen, 14482 Potsdam (DE); Hartung, Heiko, 01468 Moritzburg (DE); Gürtler, Christian, 16775 Gransee (DE)
(74) Vertreter: Patentanwälte Bressel und Partner mbB

(56) Entgegenhaltungen:
- EP-A2- 0 826 570
- WO-A1-2007/073273

## Beschreibung

Die Erfindung betrifft eine Klappenanordnung für ein Schienenfahrzeug, insbesondere für einen Hochgeschwindigkeitszug, wobei die Klappenanordnung bewegliche Elemente aufweist, die in einem geschlossenen Zustand einen Teil der Außenoberfläche am Bug oder Heck des Schienenfahrzeugs bilden und eine im Bug oder Heck des Schienenfahrzeugs angeordnete Kupplungsvorrichtung abdecken. In einem geöffneten Zustand ermöglichen die beweglichen Elemente einen Gebrauch der Kupplungsvorrichtung. Die Klappenanordnung weist drei der beweglichen Elemente auf, wobei ein erstes der beweglichen Elemente in dem geschlossenen Zustand eine ungefähr horizontal verlaufende Grenzlinie zu den zweiten und dritten beweglichen Element aufweist und wobei das zweite und dritte bewegliche Element in dem geschlossenen Zustand eine ungefähr vertikal verlaufende Grenzlinie zueinander aufweisen. Die Erfindung betrifft ferner ein Verfahren zum Kuppeln eines Schienenfahrzeugs, insbesondere eines Hochgeschwindigkeitszuges, mit einem anderen Schienenfahrzeug, wobei eine im Bug oder Heck des Schienenfahrzeugs angeordnete Kupplungsvorrichtung zunächst in einem geschlossenen Zustand durch eine Klappenanordnung abgedeckt ist und wobei bewegliche Elemente der Klappenanordnung in einen geöffneten Zustand gebracht werden, in dem die Kupplungsvorrichtung gebraucht wird. Außerdem betrifft die Erfindung ein Verfahren zum Herstellen einer Klappenanordnung für ein Schienenfahrzeug, insbesondere für einen Hochgeschwindigkeitszug, wobei bewegliche Elemente der Klappenanordnung bereitgestellt werden, die in einem geschlossenen Zustand einen Teil der Außenoberfläche am Bug oder Heck des Schienenfahrzeugs bilden und eine im Bug oder Heck des Schienenfahrzeugs angeordnete Kupplungsvorrichtung abdecken und die in einem geöffneten Zustand einen Gebrauch der Kupplungsvorrichtung ermöglichen. Die Erfindung umfasst auch ein Schienenfahrzeug mit einer derartigen Klappenanordnung.

Insbesondere bei Hochgeschwindigkeitszügen, d.h. Schienenfahrzeugen und Schienenfahrzeug-Zugverbänden, die Höchstgeschwindigkeiten von 200 km/h und mehr erreichen, richtet sich die Formgestaltung des Bugs und Hecks nach aerodynamischen Kriterien. Insbesondere um einen Zugverband bilden zu können, weisen die Fahrzeuge jedoch meist eine Kupplungsvorrichtung auf, die von einer Klappenanordnung abgedeckt wird, wenn sie nicht in Gebrauch ist. Am Bug befindet sich die Klappenanordnung vorne vor der Kupplungsvorrichtung, so dass die Klappe oder die Klappen einen für die Aerodynamik besonders wichtigen Teil der Außenoberfläche bilden. Z.B. beim ICE-3 der Deutschen Bahn AG weist die Bugklappenanorcfnung zwei bewegliche Klappen auf, die durch Drehung jeweils um eine vertikale Drehachse geöffnet werden können, um die Kupplungsvorrichtung für den Gebrauch freizugeben.

Da die Kupplungsvorrichtung während des Gebrauchs, d.h. während das Schienenfahrzeug mit einem anderen Schienenfahrzeug gekuppelt ist, über eine verhältnismäßig großen Windelbereich verschwenkbar sein muss, erstrecken sich die Bugklappen insbesondere in horizontaler Richtung, aber auch in vertikaler Richtung über einen großen Bereich des Bugs (oder bei entgegengesetzter Fahrtrichtung des Hecks). Die Klappen bilden daher keinen ebenen, sondern vielmehr einen meist stark gekrümmten Tell der Außenoberfläche des Schienenfahrzeugs, wenn sie sich in dem geschlossenen Zustand befinden. Dies erschwert andererseits eine Konstruktion, die das Öffnen ermöglicht, d.h. eine Bewegung der Klappen in den geöffneten Zustand erlaubt. Wenn die Kupplungsvorrichtung freiliegt, müssen die Bugklappen im Bugraum untergebracht werden können. Dabei sollte die Bewegungsvorrichtung zum Bewegen der Bugklappen robust sein, um bei den teils rauen Einsatzbedingungen dauerhaft zuverlässig zu funktionieren.

Anforderungen an das Aufprallverhalten bei einem Zusammenstoß mit anderen Schienenfahrzeugen oder sonstigen Hindernissen erschweren die Konstruktion zusätzlich. So sollen z.B. bei zukünftigen Hochgeschwindigkeitszügen mehrere Stoßabsorber im Bugraum untergebracht werden, die jeweils für eine Absorption von Stößen bei einem bestimmten Stoßereignis (z.B. Aufprall auf einen Güterzug) ausgelegt sind.

Um Platz im Bugraum zu schaffen, ist bereits vorgeschlagen worden, die Kupplungsvorrichtung in Fahrtrichtung verfahrbar auszugestalten, so dass sie für den Gebrauch in Fahrtrichtung ausgefahren werden kann. Kosten und Gewicht können jedoch gespart werden, wenn die Kupplungsvorrichtung nicht verfahrbar ist. Auch ist die Zuverlässigkeit einer nicht verfahrbaren Kupplungsvorrichtung größer.

WO 20071073273 A1 beschreibt einen Mechanismus zum Öffnen und Schließen einer Frontklappe, die in den Körper eines Schienenfahrzeugs einziehbar ist, wobei in einer geschlossenen Position eine Kupplung hinter der Frontklappe abgedeckt ist und wobei die Kupplung nach Öffnen der Frontklappe unabgedeckt ist, um das Kuppeln mit einem Schienenfahrzeug zu ermöglichen. Die Frontklappe weist zumindest zwei separierbare Abschnitte auf, die drehbar an einem Trägerbalken abgestützt sind.

Gemäß einer auf Seite 10 beschriebenen Modifikation ist eine Frontklappe horizontal in einen oberen und einen unteren Abschnitt geteilt, wobei der untere Abschnitt weiter vertikal geteilt ist und wobei der obere Abschnitt während dem Öffnen sich in einen Pfad über den Kupplungskopf bewegt.

EP 0 826 570 A2 beschreibt eine horizontal verschwenkbare Abdeckung für eine Durchtrittsöffnung in einer Stirnseite eines Schienenfahrzeuges für eine Mittelpufferkuppiung.

Es ist eine Aufgabe der vorliegenden Erfindung, ein Schienenfahrzeug, eine Klappenanordnung für ein Schienenfahrzeug, ein Verfahren zum Kuppeln eines Schienenfahrzeugs und ein Verfahren zum Herstellen einer Klappenanordnung anzugeben, die den Einsatz einer robusten Bewegungsmechanik zum Öffnen der Bugklappen bei geringem Platzbedarf für das Öffnen der Bugklappen ermöglichen. Dabei soll möglichst eine Kupplungsvorrichtung eingesetzt werden können, die nicht in Fahrtrichtung verfahrbar ist. Außerdem soll möglichst Platz für Stoßabsorber verbleiben, die in der Höhe und in dem Abstand von Puffern für Güterzugwagons angeordnet sind.

Es wird vorgeschlagen, dass die Klappenanordnung drei bewegliche Elemente aufweist, die in dem geschlossenen Zustand einen Teil (insbesondere jedes Element einen separaten Teil) der Außenoberfläche am Bug oder Heck des Schienenfahrzeugs bilden und eine im Bug oder Heck des Schienenfahrzeugs angeordnete Kupplungsvorrichtung abdecken und die in einem geöffneten Zustand einen Gebrauch der Kupplungsvorrichtung ermöglichen. Eines der beweglichen Elemente (im Folgenden: das erste bewegliche Element) weist eine ungefähr horizontal verlaufende Grenzlinie zu den anderen beiden beweglichen Elementen (im Folgenden: zweites und drittes bewegliches Element) auf. Das zweite und dritte bewegliche Element weisen in dem geschlossenen Zustand der Klappenanordnung eine ungefähr vertikal verlaufende Grenzlinie zueinander auf. Anders ausgedrückt besitzt die dreiteilige (d.h. aus zumindest drei beweglichen Elementen bestehende) Klappenanordnung sowohl eine horizontale als auch eine vertikale Teilung, wenn sie in dem geschlossenen Zustand betrachtet wird, d.h. zwei der Elemente sind nebeneinander angeordnet und diese beiden Elemente sowie das erste Element sind übereinander angeordnet.

Das erste bewegliche Element wird von einem um eine etwa in horizontaler Richtung verlaufende Drehachse drehbeweglichen Klappenträger getragen, der zwei Schenkel aufweist, die über einen bügelförmigen Verbindungsbereich miteinander verbunden sind, sodass das erste bewegliche Element zum Öffnen und Schließen der Klappenanordnung um die etwa horizontal verlaufende Drehachse drehbar ist.

Bevorzugt wird dabei, dass sich das erste bewegliche Element oberhalb der beiden anderen beweglichen Elemente befindet. Der umgekehrte Fall ist jedoch insbesondere bei bestimmten Gestaltungen des Bugs oder Hecks des Schienenfahrzeugs ebenfalls möglich.

Bisher sind aus dem Stand der Technik zweiteilige Bugklappenanorcinungen bekannt, wobei die Teilung vertikal war, so dass die beiden Klappen um eine etwa vertikal verlaufende Drehachse gedreht werden konnten. Vereinzelt wurden aber auch einteilige, nach oben und gleichzeitig nach hinten in den Bug hinein bewegbare Bugklappen vorgeschlagen, wie beispielsweise bei dem in Norwegen betriebenen FT/XT/IC, die jedoch wegen der Größe der Bugklappe mit einer komplexen Bewegungsmechanik ausgestattet werden mussten.

Mit der vorliegenden Erfindung werden diese beiden Lösungsansätze kombiniert. Aufgrund der dreiteiligen Ausführung fallen bei gleicher Bugklappenöffnungsgröße die einzelnen Teile jedoch kleiner aus und können daher mit einfacher ausgeführter Bewegungsmechanik geöffnet und geschlossen werden. Außerdem benötigen sie weniger Platz. Dies betrifft insbesondere ihre Abmessung senkrecht zum Verlauf der Oberfläche, die im geschlossenen Zustand die Außenoberfläche bildet. Anders ausgedrückt kann bei geringeren Abweichungen der einzelnen beweglichen Elemente von der im Idealfall Platz sparenden ebenen Form dennoch eine im geschlossenen Zustand insgesamt gekrümmte Formgestaltung des Bugs oder Hecks erreicht werden.

Vorteilhafterweise sind das zweite und das dritte bewegliche Element, welche im geschlossenen Zustand eine ungefähr vertikal verlaufende Grenzlinie aufweisen, etwa gleich groß und bezüglich der Grenzlinie etwa spiegelsymmetrisch ausgestaltet.

Die etwa horizontal verlaufende Grenzlinie zwischen einerseits dem ersten beweglichen Element und andererseits dem zweiten und dritten beweglichen Element kann vorzugsweise etwa an dem in Fahrtrichtung am weitesten vorne liegenden Punkt bzw. am weitesten vorne liegenden Bereich des Bugs verlaufen, wenn sich die Klappenanordnung in dem geschlossenen Zustand befindet. Entsprechendes gilt bei umgekehrter Fahrtrichtung für das Heck. Eine solche Teilung hat den Vorteil, dass die einzelnen Elemente verhältnismäßig wenig gekrümmt sind.

Die Dreiteiligkeit, d.h. das Vorhandensein von drei beweglichen Elementen der Klappenanordnung, schließt nicht aus, dass die Klappenanordnung weitere Elemente aufweist, die im geschlossenen Zustand einen Teil der Außenoberfläche am Bug oder Heck des Schienenfahrzeugs bilden. Z.B. könnte zumindest eines der beweglichen Elemente aus zwei oder mehr Teilelementen bestehen, die jedoch in der Regel beim Öffnen und Schließen der Klappenanordnung gemeinsam ohne oder mit geringer Relativbewegung zueinander bewegt werden. Alternativ oder zusätzlich kann die Klappenanordnung ein separates Element aufweisen, welches in dem geschlossenen Zustand an zumindest einem der drei beweglichen Elemente befestigt ist. Ein solches zusätzliches Element kann z.B. eine Revisionsklappe sein, die es einem Servicetechniker ermöglicht, in das Innere des Bugs hineinzusehen, ohne die drei beweglichen Elemente bewegen zu müssen. Wenn es auch nicht bevorzugt wird, so wäre es dennoch möglich, dass ein zusätzliches Element der Klappenanordnung (z.B. an dem Ort, wo im geschlossenen Zustand die horizontal verlaufende Grenzlinie und die vertikal verlaufende Grenzlinie bzw. ihre Verlängerungen aufeinandertreffen) abnehmbar ist, um z. B. die Klappenanordnung manuell betätigen zu können.

Das erste bewegliche Element ist zum Öffnen und Schließen der Klappenanordnung um eine etwa horizontal verlaufende Drehachse drehbar. Um die Drehbewegung zu bewirken, kann z.B. eine hydraulisch oder pneumatisch betätigbare Kolben-/Zylindereinheit vorgesehen sein, welche vom Fahrzeugführer bedienbar ist. Auf ein Ausführungsbeispiel wird noch näher eingegangen.

Alternativ oder zusätzlich können das zweite und dritte bewegliche Element zum Öffnen und Schließen der Klappenanordnung jeweils um eine etwa vertikal verlaufende Drehachse drehbar sein, wobei es sich bevorzugter Maßen um dieselbe Drehachse handelt. Wiederum kann die Kolben-/Zylindereinheit oder eine andere Einheit die Drehbewegung bewirken.

Die Außenränder der beweglichen Elemente grenzen im geschlossenen Zustand der Klappenanordnung in der Regel an feststehende Teile der Außenhülle des Schienenfahrzeugs an. Außerdem haben die beweglichen Elemente eine nicht vernachlässigbar kleine Dicke, insbesondere um als Bugklappenanordnung den mechanischen Belastungen (Stöße und Luftwiderstand vor allem bei hohen Fahrgeschwlndigkelten) standhalten zu können. Wenn (wie bei den zuvor beschriebenen bevorzugten Ausführungsformen) die beweglichen Elemente lediglich durch eine Drehbewegung um eine Drehachse in die geöffnete Stellung und wieder zurück in die geschlossene Stellung gebracht werden sollen, sind die Außenränder der beweglichen Elemente vorzugsweise abgefast, d.h. der jeweilige Rand verläuft nicht senkrecht, sondern schräg zur Außenoberfläche des Elements. Alternativ oder zusätzlich sind auch die Ränder der im geschlossenen Zustand gegenüberstehenden Ränder der feststehenden Teile der Außenhülle abgefast.

Insbesondere bei einem Hochgeschwindigkeitszug können die drei beweglichen Elemente in dem geschlossenen Zustand einen Teil der Außenoberfläche des Schienenfahrzeugs bilden, der in einer vertikal verlaufenden Ebene, die sich in Fahrtrichtung des Schienenfahrzeugs erstreckt, einen Verlauf aufweist, welcher ausgehend von einem in Fahrtrichtung am weitesten vorstehenden Punkt sowohl nach oben als auch nach unten zurückweicht. In anderen Worten bilden die drei beweglichen Elemente in dem geschlossenen Zustand zumindest einen Bereich des in Fahrtrichtung vorspringenden Bugs (oder nach hinten zurückspringenden Hecks, wobei "zurückspringen" nicht als stufenartige Formgestaltung zu verstehen ist, sondern die für Hochgeschwindigkeitszüge bekannten gekrümmten Konturen mit einschließt).

Das zweite und dritte bewegliche Elernent können sich in dem geöffneten Zustand jeweils zwischen einerseits einem Stoßabsorber zum Aufnehmen von kinetischer Energie beim Aufprall des Schienenfahrzeugs und andererseits einer Außenhülse des Schienenfahrzeugs befinden. Dies ist möglich, da aufgrund der dreiteiligen Ausführungsform wenig Platz für das zweite und dritte bewegliche Element benötigt wird. Konkreter handelt es sich bei der Außenhülle um einen Bereich, der unten und/oder seitlich rechts oder links den Bug oder das Heck des Schienenfahrzeugs begrenzt.

Wie bereits eingangs erwähnt, umfasst die Erfindung auch ein Schienenfahrzeug mit der Klappenanordnung in einer der hier beschriebenen Ausgestaltungen.

Ferner betrifft die Erfindung ein Verfahren zum Kuppeln eines Schienenfahrzeugs, insbesondere eines Hochgeschwindigkeitszuges, wie eingangs erwähnt, wobei zum Öffnen des Bugs oder Hecks drei bewegliche Elemente der Klappenanordnung bewegt werden, die in dem geschlossenen Zustand einen Teil der Außenoberfläche am Bug oder Heck des Schienenfahrzeugs bilden, wobei ein erstes der beweglichen Elemente in dem geschlossenen Zustand eine ungefähr horizontal verlaufende Grenzlinie zu dem zweiten und dritten beweglichen Element aufweist und wobei das zweite und dritte bewegliche Element in dem geschlossenen Zustand eine ungefähr vertikal verlaufende Grenzlinie zueinander aufweisen.

Das erste bewegliche Element wird zum Öffnen und Schließen der Klappenanordnung um eine etwa horizontal verlaufende Drehachse gedreht. Zusätzlich können das zweite und dritte bewegliche Element zum Öffnen und Schließen der Klappenanordnung jeweils um eine etwa vertikal verlaufende Drehachse gedreht werden, wobei die beiden Drehachsen auch dieselbe Drehachse sein können.

Weitere Ausgestaltungen des Verfahrens ergeben sich aus der Beschreibung der Klappenanordnung.

Außerdem gehört zum Umfang der Erfindung ein Verfahren zum Herstellen einer Klappenanordnung für ein Schienenfahrzeug, wie eingangs erwähnt. Drei bewegliche Elemente werden derart angeordnet, dass ein erstes der beweglichen Elemente in dem geschlossenen Zustand eine ungefähr horizontal verlaufende Grenzlinie zu dem zweiten und dritten beweglichen Element aufweist und dass das zweite und dritte bewegliche Element in dem geschlossenen Zustand eine ungefähr vertikal verlaufende Grenzlinie zueinander aufweisen.

Ausführungsbeispiele der Erfindung werden nun unter Bezugnahme auf die beigefügte Zeichnung beschrieben. Die einzelnen Figuren der Zeichnung zeigen:
- Fig. 1: schematisch eine dreidimensionale Ansicht des Bugs eines Hochgeschwindigkeitszuges von vorne links gesehen,
- Fig. 2: schematisch eine Ansicht von vorne auf den in Fig. 1 dargestellten Bug, wobei die linke Seite der Außenhülle und der Bugklappen des Schienenfahrzeugs weggelassen ist, um den Blick auf das Innere des Bugs freizugeben,
- Fig. 3: eine Darstellung ähnlich der in Fig. 2, wobei jedoch die obere Klappe und die untere rechte Klappe der Bugklappenanordnung nicht wie in Fig. 2 in dem geschlossenen Zustand sind, sondern in dem geöffneten Zustand,
- Fig. 4: die Darstellung gemäß Fig. 2, wobei der Blick jedoch von links vorne auf den Bug und das Innere des Bugs gerichtet ist,
- Fig. 5: die Darstellung gemäß Fig. 3, wobei jedoch wie in Fig. 4 der Blick von schräg vorne auf den Bug und das Innere des Bugs gerichtet ist und wobei wie in Fig. 4 ein auf Höhe der Kupplungsvorrichtung angeordneter Stoßabsorber auf der linken Seite des Bugs nicht dargestellt ist, um den Blick auf die Bewegungsmechanik zu ermöglichen,
- Fig. 6: eine Darstellung ähnlich der in Fig. 5, wobei jedoch die gesamte obere Bugklappe dargestellt ist, der auf Höhe der Kupplungsvorrichtung angeordnete linke Stoßabsorber ebenfalls dargestellt ist und wobei sich die untere rechte Bugklappe in dem geschlossenen Zustand befindet,
- Fig. 7: eine Darstellung wie in Fig. 2, wobei jedoch der Blick von links seitlich auf den Bug und das Innere des Bugs gerichtet ist und
- Fig. 8: eine Darstellung wie in Fig. 3, wobei der Blick jedoch von links seitlich auf den Bug und das Innere des Bugs gerichtet ist.

Aus Fig. 1 erkennt man den Bug (bzw. bei umgekehrter Fahrtrichtung das Heck) eines Hochgeschwindigkeitszuges. Unterhalb der Frontscheibe 3, durch die der Fahrer bei Vorwärtsfahrt auf den vor dem Schienenfahrzeug liegenden Teil des Schienenweges 4 blicken kann, befindet sich in dem am weitesten in Fahrtrichtung vorspringenden Bereich der Außenhülle des Fahrzeugs eine dreiteilige Klappenanordnung, die im Falle der Vorwärtsfahrt eine Bugklappenanordnung ist und im Falle der Rückwärtsfahrt eine Heckklappenanordnung ist. Die Klappenanordnung 5 weist drei bewegliche Elemente (im Folgenden auch Klappen genannt) auf. Eine obere Klappe 7 erstreckt sich über die gesamte Breite der Klappenanordnung 5. Dagegen sind zwei spiegelsymmetrisch zueinander angeordnete und gestaltete untere Klappen 8, 9 durch eine in der Mitte des Schienenfahrzeugs (d.h. etwa oberhalb der Mitte zwischen den beiden Fahrschienen des Schienenweges 4) vertikal verlaufende Grenzlinie gegeneinander abgegrenzt. In dem in Fig. 1 dargestellten geschlossenen Zustand der Klappenanordnung 5 stoßen die beiden unteren Klappen 8, 9 an der vertikal verlaufenden Grenzlinie aneinander an. Ferner stoßen die beiden unteren Klappen 8, 9 an ihrem oberen Rand, d.h. an einer horizontal verlaufenden Grenzlinie an dem unteren Rand der oberen Klappe 7 an.

Die Grenzlinien müssen im Allgemeinen, d.h. bei anderen Ausführungsformen der Erfindung, nicht durchgehend horizontal bzw. vertikal verlaufen. Vielmehr können z.B. lediglich Abschnitte der Grenzlinien horizontal oder vertikal verlaufen. Auch müssen die Grenzlinien oder die Abschnitte nicht exakt horizontal bzw. vertikal verlaufen. So ist z.B. auch eine in Wellenform oder zickzackförmig verlaufende Grenzlinie möglich.

Die Klappen 7-9 können aus demselben Material hergestellt werden, das auch für die Herstellung der anderen Bereiche der Außenhülle des Schienenfahrzeugs verwendet wird, z.B. Blech oder faserverstärkter Kunststoff. Es ist jedoch auch möglich, für die Bugklappen andere Materialien als für den übrigen Teil der Außenhülle zu verwenden. Durch die Verwendung von Kunststoffmaterialien kann gegenüber Blechen Gewicht gespart werden, wodurch die Bewegungsmechanik, einschließlich der entsprechenden Antriebseinrichtungen, entlastet wird.

Anders als in dem hier beschriebenen Ausführungsbeispiel kann die ungefähr horizontal verlaufende Grenzlinie die Bugklappenanordnung in einem anderen Höhenverhältnis teilen. In dem anhand der Fig. 1 bis 8 beschriebenen Ausführungsbeispiel liegt die Teilung etwa in der Mitte der Höhe.

Sowohl die obere Klappe 7 als auch die beiden unteren Klappen 8, 9 weisen eine konvexe Form auf, wobei die Krümmungsradien stellenweise sehr klein sind und an anderen Stellen der Außenoberfläche deutlich größer sind, wie z.B. aus Fig. 3 und Fig. 8 erkennbar ist, die jeweils Klappen in geöffneter Stellung, d.h. in dem geöffneten Zustand, zeigen. Die gesamte Kontur der Klappenanordnung 5 in der vertikalen Mittelebene des Schienenfahrzeugs lässt sich aus Fig. 7 erkennen.

Die Außenkontur der einzelnen Platten muss jedoch nicht in allen Außenoberflächenbereichen konvex sein. Insbesondere könnten die unteren Bugklappen in der Nähe ihres unteren Randes aus aerodynamischen Gründen einen konkaven Außenoberflächenbereich haben.

Im Folgenden wird auf die Bewegungsmechanik und die Antriebseinrichtungen eingegangen, die eine Bewegung der Bewegungsmechanik und damit der Klappen 7, 8, 9 ermöglichen. Dadurch können die Klappen 7-9 aus der in Fig. 1 dargestellten geschlossenen Stellung in die z.B. in Fig. 3 und Fig. 5 dargestellte offene Stellung gebracht werden. Wie gut aus Fig. 3, Fig. 5 und Fig. 6 erkennbar ist, ist die obere Klappe 7 um eine horizontal verlaufende Drehachse 11 drehbar. Dabei reicht die Drehbewegung um die Drehachse 11 (wie auch bei den bevorzugten anderen Ausführungsformen der Erfindung) aus, um die obere (erste) Klappe der dreiteiligen Klappenanordnung von dem geschlossenen Zustand in den geöffneten Zustand zu bringen und umgekehrt. Insbesondere werden daher z.B. keine Kulissenführungen oder Bewegungsmechaniken benötigt, die der Drehbewegung eine Linearbewegung überlagern.

Aus Fig. 5 ist im linken unteren und im linken oberen Figurenteil jeweils ein feststehendes Teil 81a, 81 b der Außenhülle dargestellt, der einen abgefasten Randbereich 82a, 82b aufweist, um eine Drehbewegung der entsprechenden Klappe 7, 8 aus der geschlossenen Stellung in die offene Stellung und umgekehrt zu ermöglichen. Der entsprechend abgefaste untere Rand 83a der Klappe 8 und der entsprechend abgefaste obere Rand 83b der Klappe 7 sind aus Fig. 6 erkennbar.

Die Drehbewegung zum Drehen der oberen Klappe 7 um die Drehachse 11 wird von einer Kolben-/Zylindereinheit 12 bewirkt (z.B. Fig. 7). Dabei ist z.B. die Kolbenstange 13 der Einheit 12 an einem horizontal verlaufenden, von tragenden Teilen 14 des Fahrzeugs in Fahrtrichtung vorspringenden Träger 15 befestigt. Die Befestigung an dem Träger 15 ist als gelenkige Verbindung 16 ausgeführt, die beim Öffnen oder Schließen der Klappe 7 eine Drehbewegung der Kolbenstange 13 um eine horizontale Drehachse ermöglicht.

Der Zylinder 17 der Einheit 12 ist ebenfalls über eine gelenkige Verbindung 18 mit horizontaler Drehachse mit einem bügelartigen Klappenträg 19 verbunden. Die Gewichtskraft der Klappe 7 und die weiteren auf die Klappe 7 wirkenden Kräfte, insbesondere bei Fahrt mit hoher Geschwindigkeit, werden daher über den Klappenträger 19, die Drehmechanik 20, welche die Drehbeweglichkeit um die Drehachse 11 ermöglicht, und den Träger 15 auf die tragende Konstruktion des Schienenfahrzeugs abgeleitet. Um die Klappe 7 stabil an dem Klappenträger 19 zu befestigen, weist jeder Schenkel 23a, 23b des Klappenträgers 19 eine gabelartige Verzweigung 21 a, 21 b auf, Ober die der Schenkel 23 mit einer Strebe 22a, 22b verbunden ist, welcher an der Klappe 7 befestigt ist (siehe z.B. Fig. 5 und Fig. 7).

Der Bügel 24 des Klappenträgers 19 ist vorzugsweise der Form der Klappe 7 an ihrer innenseitigen Oberfläche angepasst, so dass die aus Fig. 4 erkennbare obere Oberfläche (im geschlossenen Zustand) des Bügels 24 vollflächig oder an zahlreichen Punkten mit der inneren Oberfläche der Klappe 7 verbunden sein kann. Dadurch wird eine sehr stabile und dauerhafte Verbindung zwischen Klappenträger 19 und Klappe 7 geschaffen.

Ein bügelartiger Klappenträger für das erste bewegliche Element der dreiteiligen Klappenanordnung ist nicht nur bei dem hier beschriebenen Ausführungsbeispiel vorgesehen. Gemäß den beigefügten Patentansprüchen ist allgemeiner formuliert ein beweglicher, um eine in horizontaler Richtung verlaufende Drehachse drehbeweglicher Klappenträger vorgesehen sein, der zwei Schenkel aufweist, die über einen bügelförmigen Verbindungsbereich miteinander verbunden sind. Insbesondere kann der bügelförmige Verbindungsbereich vollflächig oder an zahlreichen Stellen mit der zu tragenden Klappe verbunden sein.

Insbesondere am in Fahrtrichtung vorne liegenden Ende des erwähnten Trägers (im Ausführungsbeispiel Träger 15), welcher auch die drehbewegliche Verbindung 20 zu dem bügelförmigen Klappenträger 19 trägt, kann sich die vertikal verlaufende Drehachse 39 für die unteren beiden Klappen 8, 9 befinden (siehe z.B. Fig. 3, Fig. 5, Fig. 7 und Fig. 8). Bei der Drehachse 39 handelt es sich um eine gemeinsame Drehachse für die Drehbewegungen, welche zum Öffnen bzw. Schließen der beiden unteren Klappen 8, 9 führen. Jede der unteren Klappen 8, 9 ist über eine gabelförmige, das Gewicht der Klappe 8, 9 tragende Tragkonstruktion 40 mit dem Gelenk 41 verbunden, welches die Drehbewegung und die Drehachse 39 ermöglicht. Wie z.B. aus Fig. 4 gut erkennbar ist, weist die gabelförmige Tragkonstruktion 40 der Klappe 9 (der unteren linken Klappe, die in den Fig. 2 bis 8 nicht dargestellt ist) insgesamt vier Streben 42a-42d auf, die an ihrem Ende mit der Klappe 9 verbunden sind. Dabei verlaufen zwei untere Streben 42a, 42b ungefähr sternförmig ausgehend von einem Gabelansatz in der Nähe des Gelenks 41 in horizontaler Richtung und etwa geradlinig zu dem Befestigungspunkt zu der Klappe 9. In dem Verlauf der beiden horizontalen Streben 42a, 42b zweigt jeweils eine sich schräg nach oben erstreckende Strebe 42c, 42d ab, die die Klappe an einem höher liegenden Kontaktpunkt kontaktiert (siehe z.B. Fig. 4 und Fig. 7). Mit Ausnahme der Anbringung dieser beweglichen Tragkonstruktion an dem Gelenk 41 ist die Tragkonstruktion 40 der unteren rechten Klappe 8 genau spiegelbildlich gestaltet, wie die Tragkonstruktion 40 der unteren linken Klappe 9.

Die gabelförmigen Tragkonstruktionen 40 können z. B. durch eine zumindest teilweise in dem Träger 15 untergebrachte Kolben-/Zylindereinheit 63 um die Drehachse 39 gedreht werden (Fig. 6 und 7). Dazu kann am in Fahrtrichtung vorne liegenden Ende einer Kolbenstange (oder Verlängerung der Kolbenstange) der Einheit 63 ein sich etwa in horizontaler Richtung quer zur Längserstreckung der Kolbenstange erstreckendes Endstück 62 befestigt sein. An dem Endstück 62 ist rechts und links jeweils eine Verbindungsstrebe 61 gelenkig (um eine in vertikaler Richtung verlaufende Drehachse drehbar) angelenkt, die an ihrem gegenüberliegenden Ende wiederum gelenkig (um eine in vertikaler Richtung verlaufende Drehachse drehbar) mit einer der horizontal verlaufenden Streben 42a, 42b verbunden ist. Befinden sich die Klappen 8, 9 in dem geschlossenen Zustand und sollen geöffnet werden, wird die Kolbenstange 63 in Fahrtrichtung nach hinten zurückgezogen, wodurch sich auch das Endstück 62 nach hinten, von den Klappen 8, 9 weg bewegt. Da die Verbindungsstreben 61 in einem Abstand zu der Drehachse 39 an der jeweiligen gabelförmigen Tragkonstruktion 40 der Klappe 8 und der Klappe 9 angreifen, werden sie um die Drehachse 39 gedreht und die Klappen 8 und 9 gelangen in den geöffneten Zustand.

Die Fig. 2 bis 8 zeigen außer der Bewegungsmechanik zum Öffnen und Schließen der dreiteiligen Klappenanordnung 5 auch Stoßabsorber 51a, 51b, 152a, 152b. Dabei befinden sich die Stoßabsorber 51 unterhalb der Stoßabsorber 152, etwa auf Höhe der stabförmigen, etwa in horizontaler Richtung nach vorne vorspringenden Tragkonstruktion 55 der Kupplungsvorrichtung 56. Diese Kupplungsvorrichtung 56 ist in manchen Figuren (z.B. Fig. 3, Fig. 6 und Fig. 8) in verschiedenen möglichen Positionen dargestellt, die während des Betriebes des Schienenfahrzeugs bei Kupplung zu einem weiteren Schienenfahrzeug vorkommen können. Es ist nur eine Kupplungsvorrichtung 56 in dem Bug vorhanden.

Die Stoßabsorber 152 befinden sich in dem geöffneten Zustand der Klappenanordnung oberhalb der oberen Klappe 7, d.h. das erste bewegliche Element der Klappenanordnung befindet sich zwischen dem Träger der Kupplungsvorrichtung und den oberen Stoßabsorbern 152, wie z.B. Fig. 6 und Fig. 8 zeigen. Dabei befindet sich genauer gesagt lediglich ein Teilbereich des ersten beweglichen Elements (hier: der Klappe 7) unmittelbar zwischen dem oberen Stoßabsorber 152 und dem Träger 55.

Um das erste bewegliche Element aus dem geschlossenen Zustand in den offenen Zustand zu bringen, kann insbesondere eine Drehbewegung um eine ungefähr horizontal verlaufende Drehachse (im Ausführungsbeispiel Drehachse 11) ausgeführt werden, die die Klappe um einen Winkel im Winkelbereich von 40° bis 100°dreht, im Ausführungsbeispiel ca. 65°. Abhängig von der Gestaltung der Außenhülle des Schienenfahrzeugs im Bugbereich bzw. Heckbereich kann jedoch auch ein anderer Drehwinkel gewählt werden, um einerseits die ausreichende Bugklappenöffnungsgröße zu erreichen und andererseits das erste bewegliche Element in eine geeignete Lage im geöffneten Zustand zu bringen.

Das zweite und dritte bewegliche Element kann durch Drehbewegung, wie z.B. Fig. 4 und Fig. 5 zeigen, in einen Zwischenraum zwischen der Außenhülle und dem unteren Paar von Stoßabsorbem 51 in den offenen Zustand gebracht werden. Dabei befindet sich die jeweilige Klappe in dem Ausführungsbeispiel der Fig. 1 bis 8 nicht auf der Höhe der Stoßabsorber 51. Die Außenhülle des Schienenfahrzeugs erstreckt sich jedoch im Bugbereich in ihrem Verlauf von horizontal seitlich der Stoßabsorber 51 nach unten einwärts in Richtung vertikaler Mittelebene des Schienenfahrzeugs, so dass (wie Fig. 3 zeigt) Klappe 8 im offenen Zustand unterhalb des Stoßabsorbers 51 b und oberhalb des darunter liegenden Teils der Außenhülle des Schienenfahrzeugs positioniert ist.

Auch in Bezug auf das zweite und dritte bewegliche Element sind andere Gestaltungen möglich, bei denen abhängig von der Form des Bugs und der im Bug untergebrachten Bauteile (wie Kupplung, Stoßabsorber, Bewegungsmechanik usw.) die beweglichen Elemente in andere Zwischenräume zwischen den Bauteilen und/oder der Außenhülle in den offenen Zustand gebracht werden.

Die Vorteile der Erfindung können wie folgt zusammengefasst werden:
- Durch die dreiteilige Ausführung der Klappenanordnung können verschiedene Freiräume im Bugbereich oder Heckbereich des Schienenfahrzeugs dazu benutzt werden, das jeweilige bewegliche Element im geöffneten Zustand der Klappenanordnung unterzubringen. Der Platzbedarf für die einzelnen beweglichen Elemente ist geringer als bei einer zweiteiligen Klappenausführung.
- Die Bewegungsmechanik kann einfacher und daher zuverlässiger ausgeführt werden als bei zweiteiliger oder einteiliger Ausführung der Klappenanordnung, da kleinere Elemente auf einfache Weise durch Drehbewegung in die gewünschte Position für den geöffneten Zustand gebracht werden können.
- Der geringere Platzbedarf für die beweglichen Elemente der Klappenanordnung im geöffneten Zustand schafft zusätzlichen Platz für Stoßabsorber und die Kupplungsvorrichtung im Bug oder Heck, so dass die Kupplungsvorrichtung nicht in Fahrtrichtung ausfahrbar und einfahrbar gestaltet werden muss.

Bei der in dieser Beschreibung genannten Kupplungsvorrichtung handelt es sich insbesondere um die so genannte Mittelpufferkupplung, d.h. um die Kupplungsvorrichtung, die klassischerweise bei Wagons und Lokomotiven zwischen den Stoßpuffern angeordnet war. Dies bedeutet jedoch nicht, dass ein Schienenfahrzeug mit der erfindungsgemäßen Klappenanordnung derartige Stoßpuffer aufweisen muss. Vielmehr wird insbesondere bei Hochgeschwindigkeitszügen auf derartige Stoßpuffer verzichtet.

## Patentansprüche

1. Klappenanordnung (5) für ein Schienenfahrzeug, insbesondere für einen Hochgeschwindigkeitszug, wobei die Klappenanordnung bewegliche Elemente (7, 8, 9) aufweist, die in einem geschlossenen Zustand einen Teil der Außenoberfläche am Bug oder Heck des Schienenfahrzeugs bilden und eine im Bug oder Heck des Schienenfahrzeugs angeordnete Kupplungsvorrichtung (56) abdecken und die in einem geöffneten Zustand einen Gebrauch der Kupplungsvorrichtung (56) ermöglichen, wobei die Klappenanordnung (5) drei der beweglichen Elemente (7, 8, 9) aufweist, wobei ein erstes (7) der beweglichen Elemente (7, 8, 9) in dem geschlossenen Zustand eine ungefähr horizontal verlaufende Grenzlinie zu dem zweiten (8) und dritten (9) beweglichen Element aufweist und wobei das zweite (8) und dritte (9) bewegliche Element in dem geschlossenen Zustand eine ungefähr vertikal verlaufende Grenzlinie zueinander aufweisen,
**dadurch gekennzeichnet, dass**
das erste bewegliche Element (7) von einem um eine etwa in horizontaler Richtung verlaufende Drehachse (11) drehbeweglichen Klappenträger (19) getragen wird, der zwei Schenkel (23a, 23b) aufweist, die über einen bügelförmigen Verbindungsbereich (24) miteinander verbunden sind, sodass das erste bewegliche Element (7) zum Öffnen und Schließen der Klappenanordnung (5) um die etwa horizontal verlaufende Drehachse (11) drehbar ist.

2. Klappenanordnung nach Anspruch 1, wobei das zweite (8) und dritte (9) bewegliche Element zum offenen und Schließen der Klappenanordnung (5) jeweils um eine etwa vertikal verlaufende Drehachse (39) drehbar sind.

3. Klappenanordnung nach dem vorhergehenden Anspruch, wobei das zweite (8) und dritte (9) bewegliche Element um dieselbe Drehachse (39) drehbar sind.

4. Klappenanordnung nach einem der vorhergehenden Ansprüche, wobei die drei beweglichen Elemente (7, 8, 9) in dem geschlossenen Zustand einen Teil der Außenoberfläche des Schienenfahrzeugs bilden, der in einer vertikal verlaufenden Ebene, die sich in Fahrtrichtung des Schienenfahrzeugs erstreckt, einen Verlauf aufweist, welcher ausgehend von einem in Fahrtrichtung am weitesten vorstehenden Punkt sowohl nach oben als auch nach unten zurückweicht.

5. Klappenanordnung nach einem der vorhergehenden Ansprüche, wobei sich das zweite (8) und dritte (9) bewegliche Element in dem geöffneten Zustand jeweils zwischen einerseits einem Stoßabsorber (51) zum Aufnehmen von kinetischer Energie bei einem Aufprall des Schienenfahrzeugs und andererseits einer Außenhülle des Schienenfahrzeugs befindet.

6. Klappenanordnung nach einem der vorhergehenden Ansprüche, wobei die Klappenanordnung (5) in dem geschlossenen Zustand eine nicht in Fahrtrichtung verfahrbare Kupplungsvorrichtung (56) abdeckt.

7. Schienenfahrzeug, insbesondere Hochgeschwindigkeitszug, mit einer Klappenanordnung (5) nach einem der vorhergehenden Ansprüche.

8. Verfahren zum Kuppeln eines Schienenfahrzeugs, insbesondere eines Hochgeschwindigkeitszuges, mit einem anderen Schienenfahrzeug, wobei eine im Bug oder Heck des Schienenfahrzeugs angeordnete Kupplungsvorrichtung (56) zunächst in einem geschlossenen Zustand durch eine Klappenanordnung (5) abgedeckt ist, wobei bewegliche Elemente (7, 8, 9) der Klappenanordnung in einen geöffneten Zustand gebracht werden, in dem die Kupplungsvorrichtung (56) brauchbar ist, wobei zum Öffnen des Bugs oder Hecks drei bewegliche Elemente (7, 8, 9) der Klappenanordnung (5) bewegt werden, die in dem geschlossenen Zustand einen Teil der Außenoberfläche am Bug oder Heck des Schienenfahrzeugs bilden, wobei ein erstes (7) der beweglichen Elemente (7, 8, 9) in dem geschlossenen Zustand eine ungefähr horizontal verlaufende Grenzlinie zu dem zweiten (8) und dritten (9) beweglichen Element aufweist und wobei das zweite (8) und dritte (9) bewegliche Element in dem geschlossenen Zustand eine ungefähr vertikal venaufende Grenzlinie zueinander aufweisen,
**dadurch gekennzeichnet, dass**
das erste bewegliche Element (7) von einem um eine etwa in horizontaler Richtung verlaufende Drehachse (11) drehbeweglichen Klappenträger (19) getragen wird, der zwei Schenkel (23a, 23b) aufweist, die über einen bügelförmigen Verbindungsbereich (24) miteinander verbunden sind, und dass das erste bewegliche Element (7) zum Öffnen der Klappenanordnung (5) um die etwa horizontal verlaufende Drehachse (11) gedreht wird.

9. Verfahren nach Anspruch 8, wobei das zweite (8) und dritte (9) bewegliche Element zum Öffnen und Schließen der Klappenanordnung (5) jeweils um eine etwa vertikal verlaufende Drehachse (39) gedreht werden.

10. Verfahren nach dem vorhergehenden Anspruch, wobei das zweite (8) und dritte (9) bewegliche Element um dieselbe Drehachse (39) gedreht werden.

11. Verfahren nach einem Ansprüche 8 bis 10, wobei das zweite (8) und dritte (9) bewegliche Element von dem geschlossenen Zustand jeweils zwischen einerseits einen Stoßabsorber (51) zum Aufnehmen von kinetischer Energie bei einem Aufprall des Schienenfahrzeugs und andererseits eine Außenhülle des Schienenfahrzeugs bewegt werden, um den Bug oder das Heck zu öffnen.

12. Verfahren zum Herstellen einer Klappenanordnung (5) für ein Schienenfahrzeug, insbesondere für einen Hochgeschwindigkeitszug, wobei bewegliche Elemente (7, 8, 9) der Klappenanordnung (5) bereitgestellt werden, die in einem geschlossenen Zustand einen Teil der Außenoberfläche am Bug oder Heck des Schienenfahrzeugs bilden und eine im Bug oder Heck des Schienenfahrzeugs angeordnete Kupplungsvorrichtung (56) abdecken und die in einem geöffneten Zustand einen Gebrauch der Kupplungsvorrichtung (56) ermöglichen, wobei drei der beweglichen Elemente (7, 8, 9) bereitgestellt werden und die drei beweglichen Elemente (7, 8, 9) derart angeordnet werden, dass ein erstes (7) der beweglichen Elemente (7, 8, 9) in dem geschlossenen Zustand eine ungefähr horizontal verlaufende Grenzlinie zu dem zweiten (8) und dritten (9) beweglichen Element aufweist und dass das zweite (8) und dritte (9) bewegliche Element in dem geschlossenen Zustand eine ungefähr vertikal verlaufende Grenzlinie zueinander aufweisen,
**dadurch gekennzeichnet, dass**
das erste bewegliche Element (7) mit einem um eine etwa in horizontaler Richtung verlaufende Drehachse (11) drehbeweglichen Klappenträger (19) verbunden wird, der zwei Schenkel (23a, 23b) aufweist, die über einen bügelförmigen Verbindungsbereich (24) miteinander verbunden sind, sodass das erste bewegliche Element (7) zum Öffnen und Schließen der Klappenanordnung (5) um die etwa horizontal verlaufende Drehachse (11) drehbar ist.

## Claims

1. Flap assembly (5) for a railroad vehicle, in particular for a high-speed train, wherein the flap assembly has moving elements (7, 8, 9), which, in a closed state, form a part of the outer surface at the front or the rear of the railroad vehicle and cover a coupling device (56) arranged in the front or the rear of the railroad vehicle, and which, in an open state, enable a use of the coupling device (56), wherein the flap assembly (5) has three of the moving elements (7, 8, 9), wherein a first (7) of the moving elements (7, 8, 9) has, in the closed state, a boundary line to the second (8) and third (9) moving elements that runs approximately horizontally, and wherein the second (8) and third (9) moving elements have, in the closed state, a boundary line to each other that runs approximately vertically ,
**characterised in that**,
the first moving element (7) is borne by a flap carrier (19) that is rotatable around a rotation axis (11) that runs approximately in a horizontal direction, said flap carrier (19) having two arms (23a, 23b), which are connected to each other via a bow-shaped connecting region (24), such that the first moving element (7) is rotatable around the rotation axis (11) that runs approximately horizontally to open and close the flap assembly (5).

2. Flap assembly according to claim 1, wherein the second (8) and third (9) moving elements are rotatable around a respective rotation axis (39) that runs approximately vertically, to open and close the flap assembly (5).

3. Flap assembly according to the preceding claim, wherein the second (8) and third (9) moving elements are rotatable around the same rotation axis (39).

4. Flap assembly according to one of the preceding claims, wherein, in the closed state, the three moving elements (7, 8, 9) form a part of the outer surface of the railroad vehicle, said part having a profile in a plane that runs vertically and that extends in the direction of travel of the railroad vehicle, said profile, originating from a furthest protruding point in the direction of travel, recedes both upwards and downwards.

5. Flap assembly according to one of the preceding claims, wherein, in the open state, the second (8) and third (9) moving elements are each situated between, on the one hand, a shock absorber (51) to absorb kinetic energy in the case of impact of the railroad vehicle and, on the other hand, an outer shell of the railroad vehicle.

6. Flap assembly according to one of the preceding claims, wherein, in the closed state, the flap assembly (5) covers a coupling device (56) that cannot be moved in the direction of travel.

7. Railroad vehicle, in particular a high-speed train, having a flap assembly (5) according to one of the preceding claims.

8. Method to couple a railroad vehicle, in particular a high-speed train, with another railroad vehicle, wherein, in a closed state, a coupling device (56) arranged in the front or the rear of the railroad vehicle is firstly covered by a flap assembly (5), wherein moving elements (7, 8, 9) of the flap assembly are brought into an open state, in which the coupling device (56) is usable, wherein three moving elements (7, 8, 9) of the flap assembly (5) are moved to open the front or the rear, said moving elements (7, 8, 9), in the closed state, forming a part of the outer surface at the front or the rear of the railroad vehicle, wherein, in the closed state, a first (7) of the moving elements (7, 8, 9) has a boundary line to the second (8) and third (9) moving elements that runs approximately horizontally and wherein the second (8) and third (9) moving elements, in the closed state, have a boundary line to each other that runs approximately vertically,
**characterised in that**,
the first moving element (7) is borne by a flap carrier (19) that is rotatable around a rotation axis (11) that runs approximately in a horizontal direction, said flap carrier (19) having two arms (23a, 23b), which are connected to each other via a bow-shaped connecting region (24), and that the first moving element (7) is rotated around the rotation axis (11) that runs approximately horizontally, to open the flap assembly (5).

9. Method according to claim 8, wherein the second (8) and third (9) moving elements are rotated around a respective rotation axis (39) that runs approximately vertically, to open and close the flap assembly (5).

10. Method according to the preceding claim, wherein the second (8) and third (9) moving elements are rotated around the same axis (39).

11. Method according to one of claims 8 to 10, wherein the second (8) and third (9) moving elements are moved from the closed state between, on the one hand, a shock absorber (51) to absorb kinetic energy in the case of impact of the railroad vehicle and, on the other hand, an outer shell of the railroad vehicle respectively, in order to open the front or rear.

12. Method to produce a flap assembly (5) for a railroad vehicle, in particular for a high-speed train, wherein moving elements (7, 8, 9) of the flap assembly (5) are provided, which, in a closed state, form a part of the outer surface at the front or back of the railroad vehicle and cover a coupling device (56) arranged in the front or back of the railroad vehicle, and which, in an open state, enable a use of the coupling device (56), wherein three of the moving elements (7, 8, 9) are provided and the three moving elements (7, 8, 9) are arranged in such a way that a first (7) of the moving elements (7, 8, 9), in the closed state, has a boundary line to the second (8) and third (9) moving elements that runs approximately horizontally, and that the second (8) and third (9) moving elements have a boundary line to each other that runs approximately vertically in the closed state,
**characterised in that**,
the first moving element (7) is borne by a flap carrier (19) that is rotatable around a rotation axis (11) that runs in an approximately horizontal direction, said flap carrier (19) having two arms (23a, 23b), which are connected to each other via a bow-shaped connecting region (24), such that the first moving element (7) is rotatable around the rotation axis (11) that runs approximately horizontally, to open and close the flap assembly (5).

## Revendications

1. Arrangement de volet (5) pour un véhicule ferroviaire, notamment pour un train à grande vitesse, l'arrangement de volet présentant des éléments mobiles (7, 8, 9) qui forment dans un état fermé une partie de la surface extérieure sur l'avant ou l'arrière du véhicule ferroviaire et recouvrent un dispositif de couplage (56) disposé dans l'avant ou l'arrière du véhicule ferroviaire et qui permettent dans un état ouvert d'utiliser le dispositif de couplage (56), l'arrangement de volet (5) présentant trois des éléments mobiles (7, 8, 9), un premier (7) des éléments mobiles (7, 8, 9) dans l'état fermé présentant une ligne limite s'étendant à peu près horizontalement avec le deuxième (8) et troisième (9) éléments mobiles et le deuxième (8) et troisième (9) éléments mobiles dans l'état fermé présentant une ligne limite s'étendant à peu près verticalement l'un avec l'autre,
**caractérisé en ce que**
le premier élément mobile (7) est porté par un porte-volet (19) mobile en rotation autour d'un axe de rotation (11) s'étendant à peu près horizontalement, qui présente deux branches (23a, 23b) reliées entre elles par une zone de liaison (24) en forme d'étrier de sorte que le premier élément mobile (7) puisse tourner pour l'ouverture et la fermeture de l'arrangement de volet (5) autour de l'axe de rotation (11) s'étendant à peu près horizontalement.

2. Arrangement de volet selon la revendication 1, le deuxième (8) et troisième (9) éléments mobiles pouvant tourner pour l'ouverture et la fermeture de l'arrangement de volet (5) respectivement autour d'un axe de rotation (39) s'étendant à peu près verticalement.

3. Arrangement de volet selon la revendication précédente, le deuxième (8) et troisième (9) éléments mobiles pouvant tourner autour du même axe de rotation (39).

4. Arrangement de volet selon l'une quelconque des revendications précédentes, les trois éléments mobiles (7, 8, 9) dans l'état fermé formant une partie de la surface extérieure du véhicule ferroviaire qui présente dans un plan vertical qui s'étend dans le sens de la marche du véhicule ferroviaire, un tracé qui est en retrait à partir d'un point dépassant le plus dans le sens de la marche non seulement vers le haut mais aussi vers le bas.

5. Arrangement de volet selon l'une quelconque des revendications précédentes, le deuxième (8) et troisième (9) éléments mobiles dans l'état ouvert se trouvant respectivement d'une part entre un absorbeur de chocs (61) pour la réception de l'énergie cinétique en cas de collision du véhicule ferroviaire et d'autre part une enveloppe extérieure du véhicule ferroviaire.

6. Arrangement de volet selon l'une quelconque des revendications précédentes, l'arrangement de volet (5) dans l'état fermé recouvrant un dispositif de couplage (56) non déplaçable dans le sens de la marche.

7. Véhicule ferroviaire, en particulier train à grande vitesse, avec un arrangement de volet (5) selon l'une quelconque des revendications précédentes.

8. Procédé de couplage d'un véhicule ferroviaire, en particulier d'un train à grande vitesse avec un autre véhicule ferroviaire, un dispositif de couplage (56) disposé dans l'avant ou l'arrière du véhicule ferroviaire étant tout d'abord recouvert dans un état fermé par un arrangement de volet (5), des éléments mobiles (7, 8, 9) de l'arrangement de volet étant amenés dans un état ouvert, dans lequel le dispositif de couplage (56) peut être utilisé, trois éléments mobiles (7, 8, 9) de l'arrangement de volet (5) étant déplacés pour l'ouverture de l'avant ou de l'arrière, lesquels forment dans l'état fermé une partie de la surface extérieure sur l'avant ou l'arrière du véhicule ferroviaire, un premier (7) des éléments mobiles (7, 8, 9) dans l'état fermé présentant une ligne limite s'étendant à peu près horizontalement avec le deuxième (8) et troisième (9) éléments mobiles et le deuxième (8) et troisième (9) éléments mobiles dans l'état fermé présentant une ligne limite s'étendant à peu près verticalement,
**caractérisé en ce que**
le premier élément mobile (7) est porté par un porte-volet (19) mobile en rotation autour d'un axe de rotation (11) s'étendant à peu près horizontalement, qui présente deux branches (23a, 23b) reliées par une zone de liaison (24) en forme d'étrier et **en ce que** le premier élément mobile (7) est tourné pour l'ouverture de l'arrangement de volet (5) autour de l'axe de rotation (11) s'étendant à peu près horizontalement.

9. Procédé selon la revendication 8, le deuxième (8) et troisième (9) éléments mobiles étant tournés pour l'ouverture et la fermeture de l'arrangement de volet (5) respectivement autour d'un axe de rotation (39) s'étendant à peu près verticalement.

10. Procédé selon la revendication précédente, le deuxième (8) et troisième (9) éléments mobiles étant tournés autour du même axe de rotation (39).

11. Procédé selon l'une quelconque des revendications 8 à 10, le deuxième (8) et troisième (9) éléments mobiles étant déplacés de l'état fermé respectivement entre d'une part un absorbeur de chocs (51) pour la réception de l'énergie cinétique en cas de collision du véhicule ferroviaire et d'autre part une enveloppe extérieure du véhicule ferroviaire afin d'ouvrir l'avant ou l'arrière.

12. Procédé de fabrication d'un arrangement de volet (5) pour un véhicule ferroviaire, en particulier pour un train à grande vitesse, des éléments mobiles (7, 8, 9) de l'arrangement de volet (5) étant mis à disposition, lesquels forment dans un état fermé une partie de la surface extérieure sur l'avant ou l'arrière du véhicule ferroviaire et recouvrent un dispositif de couplage (56) disposé dans l'avant ou l'arrière du véhicule ferroviaire et qui permettent dans un état ouvert d'utiliser le dispositif de couplage (56), trois des éléments mobiles (7, 8, 9) étant mis à disposition et les trois éléments mobiles (7, 8, 9) étant disposés de telle manière qu'un premier (7) des éléments mobiles (7, 8, 9) dans l'état fermé présente une ligne limite s'étendant à peu près horizontalement avec le deuxième (8) et troisième (9) éléments mobiles et le deuxième (8) et troisième (9) éléments mobiles dans l'état fermé présentent une ligne limite s'étendant à peu près verticalement l'un avec l'autre,
**caractérisé en ce que**
le premier élément mobile (7) est relié à un porte-volet (19) mobile en rotation autour d'un axe de rotation (11) s'étendant à peu près horizontalement, qui présente deux branches (23a, 23b) reliées ensemble par une zone de liaison (24) en forme d'étrier de sorte que le premier élément mobile (7) puisse tourner pour l'ouverture et la fermeture de l'arrangement de volet (5) autour de l'axe de rotation s'étendant à peu près horizontalement (11).
